# DEMANDE DE BREVET EUROPEEN

(11) **EP 3 281 547 A1**
(43) Date de publication de la demande: **14.02.2018**
(21) Numéro de dépôt: 17184629.8
(22) Date de dépôt: 03.08.2017
(51) Int. Cl.: A44B 11/22, A41F 9/00

(54) **CEINTURON DE TENUE SÉCURISÉ**

(30) Priorité: 08.08.2016 FR 1657645
(71) Demandeur: GK Professional, 75020 Paris (FR)
(72) Inventeur: KUMUCHIAN, Georges, 93177 BAGNOLET (FR)
(74) Mandataire: Lavoix

(57) **Abrégé**

Ceinturon (10) comprenant une sangle (12) et un dispositif de fermeture (18) d'une première partie extrême (14) de la sangle (12) avec une deuxième partie extrême (16) de la sangle (12), le dispositif de fermeture (18) comprenant une plaque de support (20) fixée à la première partie extrême (14) et une boucle (22) destinée à recevoir de façon amovible la deuxième partie extrême (16), ladite boucle (22) étant mobile en rotation par rapport à la plaque de support (20) entre une position de réglage et une position de serrage, et au moins un crochet (24) apte à coopérer avec au moins une première ouverture (26) prévue dans la deuxième partie extrême (16) de façon à fixer la deuxième partie extrême (16) de la sangle (12) sur la première partie extrême (14), caractérisée en ce que le crochet (24) s'étend en saillie de la plaque de support (20), la boucle (22) étant écartée de la plaque de support (20) en position de réglage et rabattue sur ladite plaque en position de serrage de sorte que le crochet (24) coopère avec ladite première ouverture (26) lorsque la boucle (22) reçoit la deuxième partie extrême (16) de la sangle (12).

## Description

La présente invention concerne un ceinturon comprenant une sangle et un dispositif de fermeture d'une première partie extrême de la sangle avec une deuxième partie extrême de la sangle, le dispositif de fermeture comprenant une plaque de support fixée à la première partie extrême et une boucle destinée à recevoir de façon amovible la deuxième partie extrême, ladite boucle étant mobile en rotation par rapport à la plaque de support entre une position de réglage et une position de serrage, et au moins un crochet apte à coopérer avec au moins une première ouverture prévue dans la deuxième partie extrême de façon à fixer la deuxième partie extrême de la sangle sur la première partie extrême.

Un tel ceinturon est par exemple destiné aux forces de maintien de l'ordre ou à des agents de sécurité.

Un tel ceinturon doit être apte à permettre à son utilisateur de porter ses équipements en toute sécurité autour de la taille, dont notamment l'étui pour arme de poing, par exemple au cours de manifestations ou d'affrontements.

Un tel ceinturon est porté autour de la taille de l'utilisateur, il peut se porter par-dessus une ceinture. Il présente une largeur proche de 5 centimètres et elle est suffisamment rigide pour ne pas se déformer sous le poids des équipements qui sont fixés dessus, par exemple en torsion. Un tel ceinturon est destiné à supporter un poids d'au moins 3 kilogrammes. Son esthétique approche celle des ceinturons administratifs standards afin de conserver l'uniformité de la tenue.

Un tel ceinturon doit être suffisamment solide pour empêcher une personne mal intentionnée de l'ouvrir ou l'arracher, notamment lors d'affrontements. En outre, il doit être serré de façon à empêcher toute rotation du ceinturon autour du corps de l'utilisateur, ce qui pourrait être gênant pour saisir les objets portés par le ceinturon.

Ainsi, il est prévu de permettre un réglage du serrage du ceinturon afin de l'ajuster à la taille de la personne qui le porte, de sorte à empêcher toute rotation du ceinturon autour de la taille de l'utilisateur.

Afin d'assurer ces fonctions, les ceinturons de ce type connus comportent généralement un dispositif de fermeture avec une boucle amovible du ceinturon, fixe en rotation par rapport à la sangle, une fois assemblée à celle-ci et munie de crochets sur une première partie extrême de la sangle et une plaque comportant des orifices coopérant avec les crochets sur une deuxième partie extrême de la sangle. Un tel dispositif de fermeture est particulièrement efficace pour empêcher tout arrachement du ceinturon.

Cependant, un tel dispositif de fermeture ne permet pas un réglage aisé du ceinturon. En effet, il faut retirer la boucle qui n'est pas solidaire de la sangle afin d'ajuster le ceinturon à la taille de l'utilisateur. C'est une opération fastidieuse pour l'utilisateur qui doit enlever ses équipements ou changer ses vêtements, par exemple enlever ou mettre une parka. Un autre inconvénient est que l'utilisateur peut facilement perdre la boucle lors du réglage du ceinturon, car celle-ci doit être désolidarisée du ceinturon pour pouvoir effectuer le réglage.

Un but de l'invention est de palier à ces inconvénients en proposant un ceinturon comprenant un dispositif de fermeture, facile à régler tout en étant difficile à ouvrir par une tierce personne.

A cet effet, l'invention concerne un ceinturon du type précité, dans lequel le crochet s'étend en saillie de la plaque de support, la boucle étant écartée de la plaque de support en position de réglage et rabattue sur ladite plaque en position de serrage de sorte que le crochet coopère avec ladite première ouverture lorsque la boucle reçoit la deuxième partie extrême de la sangle.

Un tel dispositif de fermeture permet à l'utilisateur de régler et de serrer facilement le ceinturon autour de sa taille, en passant la première partie extrême de la sangle dans la boucle, en positionnant le crochet dans la première ouverture et en tirant la sangle dans le sens opposé, sans désolidariser aucun élément du ceinturon. Ainsi, l'opération de serrage ne risque pas d'entraîner la perte d'un élément du ceinturon. En outre, le ceinturon est apte à résister à une tentative d'ouverture par une tierce personne qui serait mal intentionnée.

Selon d'autres caractéristiques du ceinturon selon l'invention :
- la première partie extrême de la sangle comprend un pion destiné à coopérer avec une deuxième ouverture prévue dans la deuxième partie extrême de la sangle ;
- le crochet est mobile en translation dans la première ouverture entre une position d'insertion dans laquelle le pion n'est pas aligné avec la deuxième ouverture et une position de blocage dans laquelle le pion est aligné avec la deuxième ouverture ;
- la deuxième partie extrême de la sangle comporte une pluralité de premières ouvertures et une pluralité de deuxièmes ouvertures, espacées entre elles selon une rangée longitudinale de la sangle ;
- lesdites premières ouvertures et lesdites deuxièmes ouvertures sont disposées en quinconce et sur des rangées longitudinales distinctes ;
- la distance entre le pion et le crochet est égale à la distance entre la deuxième ouverture et le bord de la première ouverture situé en regard de ladite deuxième ouverture ;
- le dispositif de fermeture comprend 2 crochets ;
- la plaque de support est emmanchée sur la première partie extrême de la sangle ;
- la plaque de support est rivetée sur la première partie extrême de la sangle.

L'invention concerne également une méthode de réglage et de serrage d'un ceinturon comprenant les étapes de :
- passer la deuxième partie extrême de la sangle dans la boucle,
- ajuster la longueur de la deuxième partie extrême de la sangle traversant la boucle,
- et faire passer la boucle de la position de réglage à la position de serrage de sorte à introduire le crochet dans la première ouverture et à fixer la deuxième partie extrême à la première partie extrême de la sangle.

D'autres aspects et avantages de l'invention apparaîtront à la lecture de la description qui suit, donnée à titre d'exemple et faite en référence aux dessins annexés, dans lesquels :
- la Figure 1 est une représentation schématique en perspective du ceinturon selon l'invention en position de serrage,
- la Figure 2 est une représentation schématique en perspective du ceinturon de la Figure 1 en position de réglage,
- la Figure 3 est une représentation schématique de côté d'un détail du ceinturon de la Figure 1 selon une position d'insertion d'un crochet,
- la Figure 4 est une représentation analogue à la Figure 3 selon une position de blocage du crochet,
- la Figure 5 est une représentation analogue à la Figure 3 selon une position de blocage du crochet et d'insertion d'un pion,
- la Figure 6 est une vue en perspective éclatée du dispositif de fermeture du ceinturon de la Figure 1.

En référence aux Figures 1 et 2, on décrit un ceinturon 10 pour les forces de l'ordre ou pour des agents de sécurité ou autre. Le ceinturon 10 est destiné à être porté autour de la taille, par-dessus une ceinture par exemple.

Le ceinturon 10 comporte une sangle 12 munie d'une première partie extrême 14 et d'une deuxième partie extrême 16 et un dispositif de fermeture 18 de la première partie extrême 14 de la sangle 12 avec la deuxième partie extrême 16 de la sangle 12.

La sangle 12 possède par exemple une largeur voisine de 5 centimètres et une longueur adaptée à un tour de taille. La sangle 12 est réalisée en un matériau à la fois souple et résistant, apte à résister au poids des équipements ou à une tentative d'arrachement d'une tierce personne, par exemple en cuir ou autre.

La sangle 12 est destinée à recevoir des supports d'équipement, tels que des étuis pour armes, étuis de menottes, porte matraques etc.... Leurs supports sont par exemple réalisés sous la forme de passants engagés autour de la sangle 12 et comprenant des moyens de retenue d'un équipement. En outre, certains équipements peuvent être fixés directement sur la sangle 12. En adaptant la position des supports autour de la sangle 12, par exemple en faisant coulisser leur passant, la position des équipements par rapport aux mains de l'utilisateur peut être ajustée.

La sangle 12 peut comporter un passant 13, illustré aux Figures 1 et 2, de sorte à recevoir l'extrémité de la deuxième partie extrême 16 et ainsi maintenir la deuxième partie extrême 16 avec la première partie extrême 14 lorsque le ceinturon 10 est serré autour de la taille de l'utilisateur afin d'éviter que la deuxième partie extrême 16 puisse être saisie par une tierce personne mal intentionnée.

Le dispositif de fermeture 18 comprend une plaque de support 20 fixée sur l'extrémité de la première partie extrême 14 de la sangle 12, une boucle 22 logée sur cette même première partie extrême 14 et mobile en rotation par rapport à la plaque de support 20, au moins un crochet 24 fixé sur la plaque de support 20, et une ou plusieurs première(s) ouverture(s) 26 situées sur la deuxième partie extrême 16 de la sangle 12 et destinées à coopérer avec le crochet 24.

Comme illustré à la Figure 6, la plaque de support 20 est de forme générale rectangulaire afin de s'adapter à la forme de la sangle 12. La plaque de support 20 est composée d'un boîtier supérieur 28 et d'un boîtier inférieur 30. La plaque de support 20 est réalisée dans un matériau métallique ou plastique, par exemple en polyamide.

Le boîtier supérieur 28 de la plaque de support 20 est creux. Il a une extrémité proximale 32 située en regard de la sangle 12 et une extrémité distale 34 opposée à l'extrémité proximale 32. Le boîtier supérieur 28 est ouvert au niveau de l'extrémité proximale 32 et définit un logement 33 pour recevoir la première partie extrême 14 de la sangle 12. En outre, le boîtier supérieur 28 présente une forme de cylindre creux 36 au niveau de son extrémité distale 34 pour loger une partie de la boucle 22 comme cela sera décrit ultérieurement. L'axe longitudinal du cylindre creux 36 définit l'axe de rotation de la boucle 22 par rapport à la plaque de support 20. Le boîtier supérieur 28 comprend une face interne 38 située en regard du boîtier inférieur 30 et une face externe 40 opposée à la face interne 38. Il comporte un orifice 42 qui s'étend à travers les deux faces 38, 40. Le crochet 24 s'étend au travers de l'orifice 42 et en saillie de la face externe 40.

Le boîtier inférieur 30 de la plaque de support 20 a une face interne 44 située en regard de la face interne 38 du boîtier supérieur 28.

Selon un mode préférentiel de réalisation, la plaque de support 20 est rivetée sur la première partie extrême 14 de la sangle 12. Le boîtier supérieur 28 et le boîtier inférieur 30 sont fixés ensemble par des rivets 48 associés à des contre-parties 50. Les rivets 48 traversent le boîtier supérieur 28 ainsi que la première partie extrême 14 de la sangle 12, pour être fixés dans le boîtier inférieur 30. Par exemple, la plaque de support 20 comprend quatre rivets 48 et quatre contre-parties 50 correspondantes, situées à chaque coin de la plaque de support 20.

Selon d'autres modes de réalisation, la plaque de support 20 est emmanchée sur la première partie extrême 14 de la sangle 12 ou injectée sur cette première partie extrême 14 de façon à surmouler la première partie extrême 14 par la plaque de support 20.

Le crochet 24 est en forme générale de « L » et s'étend en saillie sur la face externe 40 du boîtier supérieur 28.

Dans l'exemple illustré, le dispositif de fermeture 18 comporte deux crochets 24. Les deux crochets 24 sont de forme identique et s'étendent parallèlement l'un par rapport à l'autre.

Comme visible à la Figure 6, les crochets 24 sont solidaires d'une platine de support 52 logée dans le logement défini par les faces internes respectives 40, 44 du boîtier supérieur 28 et du boîtier inférieur 30. La platine de support 52 est fixée sur la face interne 44 du boîtier inférieur 30, par exemple elle est emmanchée en force sur une douille ou fixée par un rivet.

Le boîtier supérieur 28, le boîtier inférieur 30 et la platine de support 52 sont solidaires, de façon à former un ensemble fixe.

Les crochets 24 s'étendent de la face interne 44 du boîtier inférieur 30 au travers d'orifices prévus dans la première partie extrême 14 de la sangle 12 et en saillie de la face externe 40. Cette configuration permet une fixation robuste de la plaque de support 20 et des crochets 24 sur la première partie extrême 14 de la sangle 12 et empêche toute désolidarisation de la plaque de support 20.

La boucle 22 comprend une structure formée par un cadre distal 54, un cadre central 56 et un cadre proximal 58. Le cadre distal 54 est situé en regard de l'extrémité distale 34 du boîtier supérieur 28 et comporte une tige 60 destinée à être logée dans le cylindre creux 36 de l'extrémité distale 34 du boîtier supérieur 28. La tige 60 définit l'axe de rotation de la boucle 22 par rapport à la plaque de support 20. Le cadre distal 54 est fixé au cadre proximal 58 par l'intermédiaire du cadre central 56. Chaque cadre 54, 56, 58 définit une ouverture. En outre, les ouvertures du cadre distal 54 et du cadre proximal 58 s'étendent dans des plans sensiblement parallèles et l'ouverture du cadre central 56 s'étend dans un plan sensiblement perpendiculaire aux plans des ouvertures du cadre distal 54 et du cadre proximal 58.

La boucle 22 est formée d'une seule pièce qui est solidaire de la plaque de support 20 et mobile en rotation par rapport à celle-ci selon l'axe de rotation défini par la tige 60. La boucle 22 est réalisée dans un matériau métallique ou plastique, par exemple en alliage de zinc ou en polymère.

La boucle 22 est mobile en rotation par rapport à la plaque de support 20 entre une position de réglage, illustrée à la Figure 2 et une position de serrage, illustrée à la Figure 1.

La boucle 22 est ainsi destinée à recevoir de façon amovible la deuxième partie extrême 16 de la sangle 12, à travers l'ouverture du cadre distal 54 puis à travers l'ouverture du cadre proximal 58. En position de réglage la boucle 22 est écartée de la plaque de support 20 et en position de serrage la boucle 22 est rabattue sur la plaque de support 20. De cette manière, en position de serrage, le cadre central 56 est situé en regard de la face externe 40 du boîtier supérieur 28 et le cadre proximal 58 est situé en regard de l'extrémité proximale 32 du boîtier supérieur 28.

La deuxième partie extrême 16 de la sangle 12 comprend une ou plusieurs premières ouvertures 26 identiques, par exemple de forme elliptique, espacées entre elles sur une rangée longitudinale de la deuxième partie extrême 16 de la sangle 12. Les premières ouvertures 26 ont une longueur suffisante pour permettre au crochet 24 de coulisser entre une position d'insertion, illustrée à la Figure 3 et une position de blocage, illustrée aux Figures 4 et 5. En position d'insertion le crochet 24 est libre en translation dans la première ouverture 26, et en position de blocage le crochet 24 coopère avec un bord 66 de la première ouverture 26. De cette manière, le crochet 24 coopère avec la première ouverture 26 lorsque la boucle 22 est en position de serrage afin d'empêcher la deuxième partie extrême 16 de s'écarter de la plaque de support 20. Dans l'exemple illustré aux Figures 1 et 2, la deuxième partie extrême 16 de la sangle 12 comprend deux rangées parallèles munies d'une pluralité de premières ouvertures 26, de sorte qu'en présence de deux crochets 24, chaque crochet 24 coopère avec une des deux rangées.

Selon un autre mode de réalisation, le dispositif de fermeture 18 comporte un pion 62 situé sur la première partie extrême 14 de la sangle 12 et une ou plusieurs deuxièmes ouvertures 64 situées sur la deuxième partie extrême 16 de la sangle 12.

Le pion 62 est fixé sur la première partie extrême 14 de la sangle 12 et éloigné de la plaque de support 20 vers l'intérieur de la première partie extrême 14. Il comprend un pied et une tête de diamètre plus grand que le diamètre du pied. Le pion 62 est riveté sur la deuxième partie extrême 16 de la sangle 12. Le pion 62 est par exemple du type « bouton de cartouchière ».

Comme illustré aux Figures 3 à 5, en position de serrage de la boucle 22 le crochet 24 est mobile en translation dans la première ouverture 26 entre la position d'insertion et la position de blocage du crochet 24. Lorsque le crochet 24 est en position d'insertion, le pion 62 n'est pas aligné avec la deuxième ouverture 64. Lorsque le crochet 24 est en position de blocage, le pion 62 est aligné avec la deuxième ouverture 64 et apte à coopérer avec celle-ci.

La deuxième ouverture 64 est de forme circulaire, plus généralement elle a une forme adaptée à la forme du pion 62, de sorte que le pion 62 coopère avec la deuxième ouverture 64. Le diamètre de la deuxième ouverture 64 est supérieur ou égal au diamètre du pied du pion 62 et est inférieur au diamètre de la tête du pion 62, de sorte que le pion 62 peut être introduit en force dans la deuxième ouverture 64. De cette manière le pion 62 fixe la première partie extrême 14 avec la deuxième partie extrême 16 de la sangle 12 lorsque la deuxième ouverture 64 est engagée autour du pied du pion 62 et retenue par la tête du pion 62.

Dans l'exemple illustré, la deuxième partie extrême 16 de la sangle 12 comprend une pluralité de deuxièmes ouvertures 64 identiques et espacées entre elles sur une rangée longitudinale centrale de la deuxième partie extrême 16 de la sangle 12. Elle comprend également deux rangées latérales situées de part et d'autre de la rangée centrale et munies d'une pluralité de premières ouvertures 26.

Les premières ouvertures 26 et les deuxièmes ouvertures 64 sont disposées par exemple en quinconce sur des rangées longitudinales distinctes.

De manière avantageuse, la distance entre le pion 62 et le crochet 24 situé sur la plaque de support 20 est égale à la distance entre la deuxième ouverture 64 et le bord 66 de la première ouverture 26 situé en regard de la deuxième ouverture 64 et le plus proche de celle-ci.

Ainsi, la fixation de la première partie extrême 14 avec la deuxième partie extrême 16 de la sangle 12 au moyen du pion 62 ne peut se faire que lorsque les crochets 24 sont en position de blocage. Cela permet de s'assurer que le ceinturon 10 est fermé correctement au moyen des crochets 24 et du pion 62 et ainsi d'éviter une ouverture imprévue du ceinturon 10 due à un mauvais blocage de celui-ci.

Une méthode de réglage et de serrage du ceinturon 10 va maintenant être décrite. Dans un premier temps, comme illustré à la Figure 2, l'utilisateur passe la deuxième partie extrême 16 de la sangle 12 dans la boucle 22 en position de réglage, à travers le cadre distal 54 de la boucle 22, puis à travers le cadre proximal 58 de la boucle 22. Dans un deuxième temps, l'utilisateur ajuste la longueur de la deuxième partie extrême 16 de la sangle 12 traversant la boucle 22 afin de régler le diamètre d'ouverture du ceinturon 10 et ainsi ajuster le ceinturon 10 autour de sa taille. L'utilisateur fait ensuite passer la boucle 22 de la position de réglage à la position de serrage de sorte à placer le crochet 24 en position d'insertion et à l'introduire dans la première ouverture 26. Enfin, l'utilisateur tire sur la deuxième partie extrême 16 de la sangle 12, dans la direction F opposée à la direction d'introduction de la deuxième partie extrême 16 dans la boucle 22. De cette manière, le crochet 24 se place en position de blocage et fixe la deuxième partie extrême 16 à la première partie extrême 14 de la sangle 12.

Lorsque le ceinturon 10 comporte un pion 62, l'utilisateur effectue une dernière étape consistant à insérer le pion 62 dans la deuxième ouverture 64, puis éventuellement une étape consistant à faire passer la deuxième partie extrême 16 de la sangle 12 dans le passant 13.

Les modes de réalisation décrits ci-dessus ne sont que des exemples. Des modifications pourraient être apportées. Ainsi, on pourrait prévoir plusieurs pions ou plus de deux crochets dans le dispositif de fermeture. On peut également prévoir une forme différente du crochet ou du pion ainsi qu'une configuration différente de la boucle.

Le ceinturon décrit ci-dessus permet un réglage simplifié de sorte qu'il peut être utilisé à de multiples reprises et installé rapidement sans risque de perte de la boucle. En outre, le ceinturon permet un serrage sécurisé autour de la taille de l'utilisateur. De cette manière il est apte à résister à une tentative d'arrachement par une tierce personne qui serait mal intentionnée.

## Revendications

1. Ceinturon (10) comprenant une sangle (12) et un dispositif de fermeture (18) d'une première partie extrême (14) de la sangle (12) avec une deuxième partie extrême (16) de la sangle (12), le dispositif de fermeture (18) comprenant une plaque de support (20) fixée à la première partie extrême (14) et une boucle (22) destinée à recevoir de façon amovible la deuxième partie extrême (16), ladite boucle (22) étant mobile en rotation par rapport à la plaque de support (20) entre une position de réglage et une position de serrage, et au moins un crochet (24) apte à coopérer avec au moins une première ouverture (26) prévue dans la deuxième partie extrême (16) de façon à fixer la deuxième partie extrême (16) de la sangle (12) sur la première partie extrême (14), le crochet (24) s'étendant en saillie de la plaque de support (20), la boucle (22) étant écartée de la plaque de support (20) en position de réglage et rabattue sur ladite plaque en position de serrage de sorte que le crochet (24) coopère avec ladite première ouverture (26) lorsque la boucle (22) reçoit la deuxième partie extrême (16) de la sangle (12),
**caractérisé en ce que** la première partie extrême (14) de la sangle (12) comprend un pion (62) destiné à coopérer avec une deuxième ouverture (64) prévue dans la deuxième partie extrême (16) de la sangle (12).

2. Ceinturon (10) selon la revendication 1, dans lequel le crochet (24) est mobile en translation dans la première ouverture (26) entre une position d'insertion dans laquelle le pion (62) n'est pas aligné avec la deuxième ouverture (64) et une position de blocage dans laquelle le pion (62) est aligné avec la deuxième ouverture (64).

3. Ceinturon (10) selon l'une quelconque des revendications 1 ou 2, dans lequel la deuxième partie extrême (16) de la sangle (12) comporte une pluralité de premières ouvertures (26) et une pluralité de deuxièmes ouvertures (64), espacées entre elles selon une rangée longitudinale de la sangle (12).

4. Ceinturon (10) selon la revendication 3, dans lequel lesdites premières ouvertures (26) et lesdites deuxièmes ouvertures (64) sont disposées en quinconce et sur des rangées longitudinales distinctes.

5. Ceinturon (10) selon l'une quelconque des revendications précédentes, dans lequel la distance entre le pion (62) et le crochet (24) est égale à la distance entre la deuxième ouverture (64) et le bord (66) de la première ouverture (26) situé en regard de ladite deuxième ouverture (64).

6. Ceinturon (10) selon l'une quelconque des revendications précédentes, dans lequel le dispositif de fermeture (18) comprend 2 crochets (24).

7. Ceinturon (10) selon l'une quelconque des revendications précédentes, dans lequel la plaque de support (20) est emmanchée sur la première partie extrême (14) de la sangle (12).

8. Ceinturon (10) selon l'une quelconque des revendications précédentes, dans lequel la plaque de support (20) est rivetée sur la première partie extrême (14) de la sangle (12).

9. Méthode de réglage et de serrage d'un ceinturon (10) selon l'une quelconque des revendications précédentes, comprenant les étapes de :
- passer la deuxième partie extrême (16) de la sangle (12) dans la boucle (22),
- ajuster la longueur de la deuxième partie extrême (16) de la sangle (12) traversant la boucle (22),
- aire passer la boucle (22) de la position de réglage à la position de serrage de sorte à introduire le crochet (24) dans la première ouverture (26) et à fixer la deuxième partie extrême (16) à la première partie extrême (14) de la sangle (12),
- et insérer le pion (62) dans la deuxième ouverture (64).
